# FASCICULE DE BREVET EUROPEEN

(11) **EP 0 219 361 B1**
(45) Date de publication et mention de la délivrance du brevet: **03.04.1991**
(21) Numéro de dépôt: 86401741.3
(22) Date de dépôt: 04.08.1986
(51) Int. Cl.: H01R 4/04

(54) **Dispositif miniaturisé de connexion d'éléments conducteurs de l'électricité soumis à de très fortes intensités**
Verkleinerte Vorrichtung zur Verbindung von elektrisch leitenden Elementen für sehr hohe Stromstärken
Miniaturized connection device for electrically conductive elements submitted to very high intensities

(30) Priorité: 05.08.1985 FR 8512069
(43) Date de publication de la demande: 22.04.1987
(73) Titulaire: Girard, François Marie, F-21000 Dijon (FR)
(72) Inventeur: Girard, François Marie, F-21000 Dijon (FR)
(74) Mandataire: Bruder, Michel

(56) Documents cités:
- GB-A- 1 465 662
- US-A- 3 622 944

## Description

La présente invention concerne un dispositif miniaturisé de connexion d'éléments conducteurs de l' électricité soumis à de très fortes intensités.

Les connexions d'éléments conducteurs de l'électricité sort établies généralement par le rapprochement de deux conducteurs soumis à une pression créée par un système mécanique.Ces conducteurs sont très généralememt en cuivre, plus rarement en laiton ou en argent. Ces métaux étant très bons conducteurs de l'électricité, les dimensions des fils de connexion sont très petites même pour de très fortes intensités. Par exemple, on peut faire passer une centaine d'ampères dans du cuivre de section 0,1 mm2 sans qu'il fonde. Par contre la connexion de tels éléments oblige à un dimensionnement beaucoup plus grand des conducteurs. Au contact des conducteurs, la résistivité est plus grande. Cela est dû à des oxydes, à des impuretés de surface, à la réduction de la section de contact. Pour réaliser une bonne connexion malgré cette résistivité plus grande, on augmente la surface de connexion, et bien sûr l'encombrement. Ces considérations entraînent un dimensionnement très grand de la connexion par rapport aux dimensions du conducteur lui-même. Dans le cas d'un serrage par vis et étrier sur des longueurs identiques, l'espace occupé par la connexion est 30 à 100 fois plus grand que l'espace occupé par les conducteurs.

Un moyen de rendre la connexion très petite serait de réaliser une soudure autogène. Or le cuivre se prête mal à ce type de soudure parce que bon conducteur de l'électricité. La soudure en bout n'est pas fiable à 100% car la production de chaleur est assurée par la connexion oxydes sur oxydes et ceux-ci restent dans la soudure. Le laser ne donne aucun résultat sur le cuivre car la chaleur très ponctuelle est évacuée trop vite. Les ultra-sons donnent un résultat satisfaisant mais uniquement pour des connexions de grosse section car un matriçage est nécessaire. La brasure d'argent est exclue à cause des hautes températures demandées pendant un temps assez long, ce qui ne convient pas aux composants électroniques.

Une solution connue pour réduire les dimensions de le connexion consiste à établir la liaison au moyen d'un liant à bas point de fusion conducteur de l'électricité. Pour que ce liant soit facile à mettre en oeuvre, on utilise la fusion du liant. Celui-ci, à température ambiante, est solide et assure la liaison mécanique et le continuité électrique entre les deux conducteurs en les maintenant adjacents l'un à l'autre sur un tronçon d'une certaine longueur qui est enrobé dans un bloc de soudure allongé. Ce liant, généralement un alliage plomb-étain, est inévitablement moins bon conducteur de l'électricité que le cuivre, donc de moins bonne qualité et la longueur de liaison doit devenir très grande pour les très fortes intensités afin déviter la fusion du liant; le rapport des espaces occupés reste de 10 à 100 fois plus grand, c'est-à-dire que le volume de la connexion finale est de 10 à 100 fois supérieur au volume des portions voisines des deux fils. Le point de fusion du liant est pris relativement bas entre 200 et 300°C, afin de faciliter la mise en oeuvre et ne pas altérer l'environnement (fixations, boîtiers, isolants, composants électroniques sensibles à la chaleur).

On connait par ailleurs, ainsi qu'il est décrit dans le brevet GR-A-1465662 un dispositif de connexion entre une barre et un élément conducteur, utilisable notamment en électrométallurgie, ce dispositif comportant, entre la barre et l'élément conducteur, une masse d'un matériau fluide conducteur de l'électricité maintenue confimée par une jupe en matière souple, afin de permettre un déplacement relatif. Un tel dispositif ne permet pas toutefois de résoudre le problème de le connexion du cuivre ou d'un matériau bon conducteur de l'électricité, de petite dimension (quelques millimétres) soumis à de très fortes intensités (50 kA à 100 kA).

On connaît également, ainsi que décrit dans le brevet américain US-3.622.944 un connecteur électrique dans lequel la connexion entre deux éléments conducteurs est réalisée par un alliage à bas point de fusion, à savoir un alliage de galium et d'indium, contenu dans un récipient dans lesquels viennent prendre place les extrémités des fils conducteurs. Dans une variante de mise en oeuvre un alliage gallium-indium constituant un eutectique est produit aux extrémités des conducteurs, cet alliage réalisant une liaison solide entre les deux conducteurs à la température ambiante. Cependant un tel connecteur est détruit par le passage, même bref de fortes intensités.

Il en résulte qu'aucune solution connue actuellement ne permet la miniaturisation des connexions dans un rapport de 2 à 3, au lieu de 10 à 100, pour les fortes intensités, tout en conservant une sûreté de fonctionnement ou de connexion très grande. Cette sûreté de connexion aux très fortes intensités n'est pas habituellement nécessaire dans les appareils électriques, car ces très fortes intensités se produisent lors de courants de défauts: si la connexion est interrompue, par fusion du liant par exemple, cela interrompt du même coup le courant du défaut et donc la sécurité s'en trouve accrue. Il n'en est pas de même pour des dispositifs parasurtension ou parafoudre écoulant de très fortes intensités à la terre. La sûreté de fonctionnement exige que la connexion ne soit jamais interrompue même pour les très fortes intensités engendrées par la foudre (100.000 ampères). Si l'écoulement à la terre était interrompu par une rupture de connexion, il apparaitrait aux bornes du dispositif une surtension et le dispositif parasurtension n'aurait plus sa raison d'être.

La présente invention vise à remédier à ces inconvénients en procurant un dispositif de connexion de conception particulièrement simple et permettant une miniaturisation très poussée tout en donnant une sûreté de fonctionnement de 100% dans une application à un dispositif parafoudre ou parasurtension miniaturisé.

A cet effet ce dispositif miniaturisé de connexion de deux fils conducteurs de l'électricité, utilisable plus particulièrement dans un dispositif parafoudre ou parasurtension comportant en combinaison, un liant à bas point de fusion, solide à la température ambiante, et qui entoure les parties extrêmes voisines des deux fils est caractérisé en ce que le liant assure la tenue mécanique des parties extrêmes des deux fils, un enrobage en matériau rigide entourant totalement le liant solide et confinant ce liant à sa place lors de sa fusion provoquée par une forte intensité, en maintenant ainsi la connexion entre les fils conducteurs.

On décrira ci-après, à titre d'exemples non limitatif, diverses formes d'exécution de la présente invention, en référence au dessin annexé sur lequel:

La figure 1 est une vue en coupe d'un dispositif miniaturisé de connexion entre deux fils conducteurs suivant l'invention.

La figure 2 est une vue en coupe longitudinale d'un dispositif parasurtension utilisant des dispositifs de connexion miniaturisés suivant l'invention.

Le dispositif qui est représenté sur la figure 1 est destiné au raccordement électrique de deux fils conducteurs de l'électricité 1 et 2, par exemple en cuivre, dont les parties extrèmes sont proches l'une de l'autre, en étant, par exemple, parallèles l'une à l'autre. Ces fils sont connectés électriquement par un liant 3, conducteur de l'électricité, à bas point de fusion (200 à 300°C), tel qu'un alliage plomb-étain et qui forme donc une masse solide à la température ambiante. Un enrobage rigide 4 entoure l'ensemble de la connexion dans tous les axes.

Lorsqu'une très forte intensité traverse les conducteurs 1 et 2, la résistivité du liant 3, plus grande que celle des fils conducteurs 1 et 2, et la résistivité plus grande à la surface des métaux fort qu'il y a production de chaleur dans la zone du liant 3, par l'effet Joule, dans une proportion bien plus grande que dans les conducteurs 1 et 2. Suivant la durée de la très forte intensité, il y a fusion partielle ou totale du liant 3. Celui-ci maintient la connexion même à l'état liquide, grâce à l'enrobage 4 qui le confine parfaitement autour des conducteurs 1 et 2. Cet enrobage est choisi de manière à ne laisser aucune bulle d'air entre le liant 3 et l'enrobage 4 car le mouvement probable de la bulle d'air par gravité lors de la fusion du liant 3 pourrait avoir pour conséquence d'augmenter la résistivité, cette augmentation entraînant un accroissement de tempéreture par oxydation du liant 3 par l'oxygène de la bulle et détérioration de le connexion.

L'enrobage 4 est choisi de façon à ne pas avoir de réactivité chimique avec le liant 3. Il est choisi également en fonction de la durée prévisible de la fusion. Par exemple une résine époxy pourra résister pendant 10 ms à une température de 1000°C et une céramique pendant plusieurs secondes à la même température.

La figure 2 représente une application de l'invention à un dispositif parasurtension, constitué par un assemblage de diodes Zener. Cet assemblage peut être réalisé, suivant l'invention, afin de donner des dimensions très réduites à l'ensemble et d'apporter une sécurité de liaison absolue. Les diodes Zener 5, au nombre de trois dans l'exemple décrit à titre illustratif, sort connectées entre elles, suivant l'invention, par un liant 3, à bas point de fusion (225°C) dans le cas de semiconducteur. L'utilisation d'un liant à point de fusion beaucoup plus élevé entraînerait la destruction du semiconducteur lors de l'opération de soudure. Le liant 3 assure comme précédemment la liaison électrique entre les fils conducteurs 1 et 2 des diodes Zener 5. Les trois diodes Zener sont connectées en série à deux cylindres externes en laiton 6 opposés. Un enrobage 4 confine toutes les soudures établies par le liant 3, au nombre de quatre dans la réalisation très particulière décrite à raison de deux soudures au sein de l'enrobage 4, entre la diode Zener médiane et les deux diodes Zener extrêmes, et de deux soudures aux extrémités entre les fils conducteurs 1, 2 et les cylindres extérieurs 6. L'enrobage 4, dans ce cas de réalisation, est choisi isolant électrique. Il assure à la fois la résistance mécanique, l'isolation des composants entre eux et le confinement suivant l'invention. L'enrobage 4 peut ne pas être forcément le même pour chacune des liaisons mais dans ce cas de réalisation l'enrobage 4 ne prend pas de place car il remplit l'inévitable vide qu'il y a entre les divers éléments constitutifs. L'enrobage ne participant pas à l'encombrement, la réalisation peut être extrêmement miniaturisée, ce qui constitue un avantage essentiel de l'invention.

Dans cette réalisation, un autre avantage de l'invention réside dans la sécurité de fonctionnement du dispositif car les diodes Zener se soudent en dernier ressort et les connexions établies doivent se maintenir malgrè des courants très élevés. D'autre part, avant de se souder, les diodes Zener ont maintenu la tension normale du secteur et se sont donc échauffées: elles ont de ce fait transmis de la chaleur par les fils 1 et 2 eu liant 3. Suivant l'invention le liant 3 peut fondre avant ou après fusion des diodes Zener, la connexion est toujours maintenue et la sécurité de fonctionnement garantie.

## Revendications

1. Dispositif miniaturisé de connexion de deux fils conducteurs (1, 2) de l'électricité, utilisable plus particulièrement dans un dispositif parafoudre ou parasurtension comportant en combinaison, un liant (3) à bas point de fusion, solide à la température ambiante, et qui entoure les parties extrêmes voisines des deux fils (1, 2) caractérisé en ce que le liant (3) assure la tenue mécanique des parties extrêmes des deux fils (1, 2), un enrobage (4) en matériau rigide entourant totalement le liant solide (3) et confinant ce liant à sa place lors de sa fusion provoquée par une forte intensité, en maintenant ainsi la connexion entre les fils conducteurs (1, 2).

2. Dispositif suivant la revendication 1 caractérisé en ce qu'il ne comporte aucune bulle d'air entre le liant (3) et l'enrobage (4).

3. Dispositif suivant l'une quelconque des revendications précédentes caractérisé en ce que les deux fils conducteurs (1, 2) sont reliés respectivement à des composants (5, 6) raccordés électriquement, et en ce que l'enrobage (4) occupe tout l'espace entre les composants (5, 6) et assurant l'isolation de ceux-ci.

## Patentansprüche

1. Miniaturisierte Vorrichtung zum Verbinden von zwei elektrischen Leiterdrähten (1, 2) insbesondere für eine Blitzschutz- oder Überspannungsschutzeinrichtung, welche in Kombination ein Verbindungsmittel (3) mit niedrigem Schmelzpunkt enthält, das bei Umgebungstemperatur fest ist und die benachbarten Enden der beiden Drähte (1, 2) umgibt, **dadurch gekennzeichnet**, daß das Verbindungsmittel (3) die mechanische Halterung der Enden der beiden Drähte (1, 2) gewährleistet, daß eine Umhüllung (4) aus starrem Material das feste Verbindungsmittel (3) gänzlich umgibt und das Verbindungsmittel an seinem Platz einschließt, wenn sein Schmelzen durch eine hohe Belastung verursacht wird, und auf diese Weise die Verbindung zwischen den beiden Leiterdrähten (1, 2) aufrechterhält.

2. Vorrichtung nach Anspruch 1, **dadurch gekennzeichnet**, daß sie keine Luftblase zwischen dem Bindemittel (3) und der Umhüllung (4) enthält.

3. Vorrichtung nach einem der vorhergehenden Ansprüche, **dadurch gekennzeichnet**, daß die beiden Leiterdrähte (1, 2) jeweils an elektrisch verbundene Komponenten (5, 6) angeschlossen sind und daß die Umhüllung (4) den ganzen Raum zwischen den Komponenten (5, 6) einnimmt sowie deren Isolation gewährleistet.

## Claims

1. Miniaturized device for connecting two electrically conducting wires (1, 2), usable more particularly in a lightning or overvoltage protective device, comprising in combination a binder (3) having a low melting point, solid at ambient temperature, surrounding the adjacent end parts of the two wires (1, 2), characterized in that binder (3) provides the mechanical strength of the end parts of the two wires (1, 2), a coating (4) made of a rigid material completely surrounding the solid binder (3) and confining this binder in position at the time of its melting caused by a high current, thus maintaining the connection between the conducting wires (1, 2).

2. Device as claimed in claim 1, characterized in that it comprises no air bubble between the binder (3) and the coating (4).

3. Device as claimed in any one of the preceding claims characterized in that the two conducting wires (1, 2) are connected respectively to electrically connected components (5, 6), and in that the coating (4) occupies the whole space between the components (5, 6) and provides insulation thereof.
